# EUROPÄISCHE PATENTSCHRIFT

(11) **EP 4 475 719 B1**
(45) Veröffentlichungstag und Bekanntmachung des Hinweises auf die Patenterteilung: **18.03.2026**
(21) Anmeldenummer: 23706284.9
(22) Anmeldetag: 08.02.2023
(51) Int. Cl.: A47B 13/06

(54) **MODULARES TISCHGESTELL AUS METALL**
MODULAR METAL UNDERFRAME
CADRE DE TABLE MODULAIRE EN MÉTAL

(30) Priorität: 09.02.2022 DE 102022103011
(43) Veröffentlichungstag der Anmeldung: 18.12.2024
(73) Patentinhaber: Wieland, Peter, 0755 Oslo (NO)
(72) Erfinder: GOOS, Jürgen, 67346 Speyer (DE); WIELAND, Peter, 0755 Oslo (NO)
(74) Vertreter: Habermann Intellectual Property Partnerschaft von Patentanwälten mbB
(86) Internationale Anmeldenummer: PCT/EP2023/053118
(87) Internationale Veröffentlichungsnummer: WO 2023/152184

(56) Entgegenhaltungen:
- DE-U1- 9 310 743
- WIELAND ADAM: "E2 Aufbauanleitung", 1 December 2010 (2010-12-01), pages 1 - 14, XP093045244, Retrieved from the Internet <URL:www.adamwieland.de> [retrieved on 20230509]

## Beschreibung

Die Erfindung betrifft ein modulares Tischgestell aus Metall, welches eine auf einem Untergrund aufstellbare Stützvorrichtung für eine auf das Tischgestell auflegbare Tischplatte bildet, wobei das Tischgestell vier Tischbeine aufweist, wobei jeweils zwei Tischbeine mit jeweils zwei Querstreben miteinander verbunden sind und ein Stützrahmenelement bilden, wobei die beiden Stützrahmenelemente mit zwei Längsstreben miteinander verbunden sind und jede Längsstrebe senkrecht zu den Querstreben ausgerichtet ist und diagonal in einem spitzen Winkel zu dem Untergrund verläuft, sodass jede Längsstrebe an gegenüberliegenden Enden mit jeweils einer Querstrebe in den beiden Stützrahmenelementen verbunden ist und die beiden Querstreben, die mit einer Längsstrebe verbunden sind, einen unterschiedlichen Abstand zu dem Untergrund aufweisen, wobei das Tischgestell in mehrere Tischgestellmodule zerlegbar und aus diesem Tischgestellmodulen zusammenfügbar ist, und wobei eines der mehreren Tischgestellmodule als T-Verbindungsmodul ausgebildet ist, wobei das T-Verbindungsmodul einen Teilabschnitt der Längsstrebe und einen senkrecht dazu verlaufenden und mit einem Endabschnitt des Teilabschnitts der Längsstrebe unlösbar verbundenen Teilabschnitt der Querstrebe aufweist.

Tischgestelle, die zusammen mit einer darauf aufliegenden oder mit dem Tischgestell verbundenen Tischplatte einen Tisch bilden, sind aus der Praxis in zahlreichen unterschiedlichen Ausgestaltungen bekannt. Manche Tischgestelle weisen eine Stützvorrichtung ohne einzelne Tischbeine auf und werden beispielsweise durch tonnenförmige, würfelförmige oder quaderförmige Gebilde gebildet, die entweder eine ebene Oberfläche als Tischplatte aufweisen oder auf welche eine Tischplatte aufgelegt ist. Insbesondere bei Tischplatten mit einem kleinen Durchmesser kann die Stützvorrichtung ein einzelnes und meistens mittig angeordnetes Tischbein aufweisen, welches an einem unteren Ende mit einem radial vorspringenden Standfuß und an einem oberen Ende mit der Tischplatte verbunden ist oder, bei einer modularen Ausgestaltung des Tisches, mit der Tischplatte lösbar verbindbar ist. Bei großen Tischplatten weisen Tischgestelle oftmals drei oder vier Tischbeine auf, die jeweils beabstandet zueinander angeordnet und miteinander verbunden sind, um eine Stützvorrichtung für eine auf den Tischbeinen aufliegende Tischplatte zu bilden.

Viele Tische, die eine rechteckige Tischplatte aufweisen, welche möglichst standfest und kippsicher mit der Stützvorrichtung gegenüber einem Untergrund abgestützt werden soll, weisen ein Tischgestell mit vier Tischbeinen auf, die in den vier Ecken einer quadratisch oder rechteckig ausgebildeten Standfläche angeordnet sind. Die einzelnen Tischbeine können über einen in Umfangsrichtung umlaufenden Stützrahmen miteinander verbunden sein. Ein derartiger Stützrahmen ist üblicherweise an einem oberen und von dem Untergrund abgewandten Ende der Tischbeine mit den einzelnen Tischbeinen verbunden und bildet eine Auflagefläche für die Tischplatte. Die Tischplatte kann dauerhaft oder lösbar mit dem Stützrahmen oder mit einzelnen Tischbeinen verbunden sein.

Es sind auch Tischgestelle mit vier jeweils in den Ecken einer quaderförmigen oder rechteckigen Aufstandsfläche angeordneten Tischbeinen bekannt, die über mehrere Streben miteinander verbunden sind. Je nach Anordnung der einzelnen Tischbeine zueinander können die Streben eine unterschiedliche Länge aufweisen. Ein derartiges Tischgestell kann zwei Stützrahmenelemente aufweisen, wobei jedes Stützrahmenelement zwei Tischbeine beinhaltet, die mit zwei oder mehr Querstreben miteinander verbunden sind. Die beiden Stützrahmenelemente können mit zwei oder mehr Längsstreben miteinander verbunden sein, um eine starre Stützvorrichtung für eine auf der Stützvorrichtung angeordnete Tischplatte bilden. Die Tischplatte kann dauerhaft oder aber lösbar mit der Stützvorrichtung verbunden sein. Es ist ebenfalls möglich, dass die Tischplatte lediglich auf der Stützvorrichtung aufliegt, ohne mit gesonderten Befestigungselementen an oder auf der Stützvorrichtung befestigt zu sein.

Entweder aus ästhetischen Gründen oder im Hinblick auf ein möglichst geringes Gewicht und einen geringen Materialbedarf kann es vorteilhaft sein, dass ein Tischgestell neben den vier Tischbeinen eine möglichst geringe Anzahl von Querstreben und Längsstreben aufweist, welche die vier Tischbeine miteinander verbinden. Es hat sich gezeigt, dass zwei Tischbeine, die mit jeweils zwei Querstreben miteinander verbunden sind, ein mechanisch stabiles und belastbares Stützrahmenelement bilden. Zwei beabstandet zueinander angeordnete Stützrahmenelemente können mit zwei Längsstreben miteinander verbunden werden, um eine stabile und belastbare Stützvorrichtung für eine Tischplatte zu bilden, die kippsicher auf die vier Tischbeine aufgelegt oder daran festgelegt sein kann. Für eine mechanisch stabile Ausgestaltung der Stützvorrichtung ist es jedoch erforderlich, dass die Querstreben und die Längsstreben zuverlässig mit den Tischbeinen verbunden sind und die einzelnen Verbindungen möglichst verwindungssteif ausgestaltet sind.

Aus der Praxis ist beispielsweise ein Tischgestell aus Metall bekannt, welches zwei jeweils aus zwei Tischbeinen und zwei Querstreben hergestellte, rahmenförmige Stützrahmenelemente aufweist, die mit zwei jeweils diagonal verlaufenden Längsstreben miteinander verbunden sind. Die Tischbeine, die Querstreben und die Längsstreben bestehen jeweils aus Metallrohren oder Metallstäben, die miteinander verschweißt sind. Die rahmenförmige Anordnung der beiden Tischbeine und der die beiden Tischbeine verbindenden Querstreben bilden jeweils mechanisch stabile Stützrahmenelemente, auf welchen eine Tischplatte aufgelegt oder mit denen die Tischplatte verbunden werden kann. Die diagonale Anordnung der beiden Längsstreben bewirkt eine mechanisch belastbare und verkippsichere Verbindung der beiden Stützrahmenelemente miteinander. Die einzelnen Schweißverbindungen sind besonders dauerhaft und können hohen mechanischen Beanspruchungen standhalten.

Es wird jedoch als nachteilig angesehen, dass derartige Tischgestelle bei Transporten und bei einer Lagerung einen großen Raumbedarf aufweisen. Es ist deshalb aus der Praxis bekannt, dass solche Tischgestelle aus mehreren Tischgestellmodulen zusammengesetzt sein können, die beispielsweise während eines Transportes oder für die Dauer einer Lagerung voneinander gelöst und raumsparend zusammengelegt sein können. Für die Verwendung als Stützvorrichtung können die einzelnen Tischgestellmodule zusammengefügt und miteinander verbunden werden.

Dabei ist es aus der Praxis bekannt, dass die Stützrahmenelemente einstückig hergestellt sind und die beiden Längsstreben an gegenüberliegenden Enden jeweils lösbar mit den Stützrahmenelementen verbunden werden können. Ein derartiges Tischgestell ist beispielsweise in Adam Wieland: "E2 Aufbauanleitung", 1. Dezember 2010 (2010-12-01), Seiten 1-14, XP093045244, gezeigt und beschrieben. Die lösbare Verbindung der Längsstreben mit dem quer dazu angeordneten Stützrahmenelementen soll möglichst verwindungssteif sein, um die beiden beabstandet zueinander angeordneten Stützrahmenelemente zuverlässig zu fixieren, sodass ein mechanisch belastbares Tischgestell gebildet wird. Die Verbindung der Längsstreben mit den Stützrahmenelementen, die üblicherweise eine Verbindung der Längsstreben mit dem quer dazu verlaufenden Querstreben darstellt, erfordert üblicherweise eine aufwändige Konstruktion für eine lösbare, aber starre Festlegung der Längsstrebe an den Querstreben. Der Herstellungsaufwand für eine derartige Verbindung ist hoch, ebenso wie der für eine Montage des zunächst noch in mehrere Tischgestellmodule zerlegten Tischgestells vor Ort.

Die aus der Praxis bekannten Verbindungen der mehreren Tischgestellmodule miteinander und insbesondere die konstruktiv anspruchsvollen Verbindungen von Längsstreben mit Querstreben der Stützrahmenelemente lassen sich oftmals nicht optisch verstecken und führen zu einer ästhetisch wenig ansprechenden Ausgestaltung des modularen Tischgestells in den Verbindungsbereichen der einzelnen Tischgestellmodulen und insbesondere der Längsstreben mit den Querstreben. Ein solches aus mehreren Tischgestellmodulen zusammenfügbares Tischgestell ist in DE 93 10 743 U1 offenbart.

Es wird deshalb als eine Aufgabe der vorliegenden Erfindung angesehen, ein modulares Tischgestell aus Metall mit der eingangs dargelegten Konstruktion von Stützrahmenelementen und den die Stützrahmenelemente verbindenden Längsstreben so auszugestalten, dass das modulare Tischgestell möglichst raumsparend in einzelne Tischgestellmodule zerlegbar ist, und dass die einzelnen Tischgestellmodule mit einem möglichst geringen Aufwand zu einem optisch ansprechenden und mechanisch belastbaren Tischgestell zusammengefügt werden können.

Diese Aufgabe wird erfindungsgemäß dadurch gelöst, dass die miteinander verbindbaren Teilabschnitte der Querstreben und der Längsstreben jeweils aus Hohlprofilen hergestellt sind, und dass die miteinander verbindbaren Teilabschnitte über einen radial aufweitbaren Klemmkörper miteinander verbunden sind, dessen erstes Ende in einem von einem ersten Hohlprofil umgebenen ersten Hohlprofilendbereich ragt und dessen gegenüberliegendes zweites Ende in einen von einem zweiten Hohlprofil umgebenen zweiten Hohlprofilendbereich ragt, wobei der radial aufweitbare Klemmkörper klemmend in dem ersten und zweiten Hohlprofilendbereich festgelegt ist und dadurch das erste Hohlprofil mit dem zweiten Hohlprofil verbindet.

Die Hohlprofile können beispielsweise röhrenförmig ausgebildet sein und jeweils eine kreisförmige Querschnittsfläche aufweisen. Mit rotationssymmetrischen röhrenförmigen Hohlprofilen kann ein oftmals besonders harmonisch wirkender Gesamteindruck des modularen Tischgestells erzielt werden. Zudem können solche röhrenförmige Hohlprofile optisch unauffällig relativ zueinander verdreht werden. Dadurch können beispielsweise die T-Verbindungsmodule in Abhängigkeit von der Gesamtlänge der Längsstreben und deren diagonalen Verlauf einen kleineren oder größeren Schwenkwinkel relativ zu den damit verbundenen Teilabschnitten der Querstreben aufweisen, ohne dass dadurch ein sichtbarer Versatz bei den Fügestellen zwischen dem T-Verbindungsmodul und dem jeweils angrenzenden Teilabschnitt der Querstrebe entsteht. Die Hohlprofile können aber auch eine andere Querschnittsfläche aufweisen und beispielsweise eine quadratische, rechteckförmige, ovale oder aber beliebige polygonale Querschnittsfläche aufweisen. Hohlprofile weisen ein geringes Eigengewicht und eine vergleichsweise hohe mechanische Festigkeit und Belastbarkeit auf. Ein aus Hohlprofilen zusammengesetztes modulares Tischgestell aus Metall kann dem zur Folge bei einem geringen Eigengewicht eine hohe mechanische Stabilität und Belastbarkeit aufweisen und beispielsweise schwere Tischplatten abstützen oder große mechanische Lasten abfangen, die auf das Tischgestell oder auf eine darauf aufliegende Tischplatte einwirken.

Hohlprofile als Teilabschnitte der Querstreben und Längsstreben haben zudem den Vorteil, dass ein hohler Innenraum der Hohlprofile für eine Verbindung von zwei aneinandergrenzenden Teilabschnitten von Querstreben oder Längsstreben genutzt werden kann. Ein in den Hohlräumen der Hohlprofilen angeordnetes Verbindungselement kann sich über einen weiten Bereich innerhalb eines Hohlprofils erstrecken und ist von außen nicht oder kaum sichtbar.

Der aufweitbare Klemmkörper kann beispielsweise über eine Madenschraube oder über mehrere Madenschrauben betätigt und aufgeweitet werden. Lediglich die Madenschraube oder die mehreren Madenschrauben müssen von außen zugänglich sein. Der radial aufweitbare Klemmkörper kann ansonsten vollständig innerhalb der miteinander zu verbindenden Hohlprofile angeordnet sein. Der radial aufweitbare Klemmkörper kann dabei ausreichend lang ausgebildet sein, sodass die jeweils in den ersten Hohlprofilendbereich und in den zweiten Hohlprofilendbereich ragenden Abschnitte des radial aufweitbaren Klemmkörpers ausreichend lange ausgebildet sind und sich ausreichend weit in den jeweiligen Hohlprofilendbereichen hineinerstrecken, um eine zuverlässige Verbindung der beiden Hohlprofile miteinander zu ermöglichen und um ein unerwünschtes Verkippen oder Abknicken der miteinander verbundenen Hohlprofile über die Fügestelle hinweg zu verhindern.

Im Bereich einer Stoßfuge zwischen dem ersten Hohlprofilendbereich und dem zweiten Hohlprofilendbereich kann eine Ausnehmung in dem ersten Hohlprofil oder in dem zweiten Hohlprofil oder aber in beiden Hohlprofilen vorgesehen sein, durch welche der radial aufweitbare Klemmkörper betätigt und nach dessen Anordnung in den beiden Hohlprofilendbereichen aufgeweitet werden kann, um die beiden Hohlprofile klemmend aneinander festzulegen und miteinander zu verbinden. Es kann auch zweckmäßig sein, dass der radial aufweitbare Klemmkörper beispielsweise über zwei beabstandet zueinander angeordnete Madenschrauben aufgeweitet werden kann, wobei jede Madenschraube in einer zugeordneten Ausnehmung in einem der beiden zu verbindenden Hohlprofile angeordnet sein kann. Die auch in einem radial aufgeweiteten Zustand des Klemmkörpers noch radial vorspringenden Madenschrauben können dann einen formschlüssigen Eingriff mit dem zugeordneten Hohlprofil bewirken, sodass auch eine formschlüssige Verbindung der beiden Hohlprofile miteinander bewirkt wird.

Durch die Ausgestaltung der Verbindung einer Längsstrebe mit einer quer dazu verlaufenden Querstrebe als unlösbare Verbindung wird erreicht, dass der konstruktive Aufwand sowie der Montageaufwand für eine lösbare Verbindung einer Längsstrebe mit einer quer dazu verlaufenden Querstrebe deutlich reduziert wird. Die unlösbare Verbindung kann bei der Herstellung des T-Verbindungsmoduls mit geringem Fertigungsaufwand hergestellt und dennoch so ausgestaltet sein, dass diese unlösbare Verbindung mechanisch belastbar ist und gleichzeitig optisch ansprechend, beziehungsweise unauffällig oder kaum wahrnehmbar ausgestaltet ist.

Die Verwendung eines T-Verbindungsmoduls macht eine Zerlegung eines Stützrahmenelements in mehrere Tischgestellmodule notwendig. Allerdings können die Fügestellen zwischen den einzelnen Tischgestellmodulen, die ein Stützrahmenelement bilden, jeweils längs der gradlinig verlaufenden Querstreben angeordnet sein. Das Verbinden von zwei Teilabschnitten entlang eines gradlinigen Verlaufs einer Querstrebe ist konstruktiv wesentlich einfacher und lässt sich auch einfacher montieren als eine Verbindung eines Abschnitts einer Längsstrebe mit einem quer dazu verlaufenden Abschnitt einer Querstrebe.

Das erfindungsgemäß ausgestaltete T-Verbindungsmodul erstreckt sich im Wesentlichen in einer Ebene, die durch die Ausrichtung des Teilabschnitts der Längsstrebe und des senkrecht dazu verlaufenden und damit verbundenen Teilabschnitts einer Querstrebe aufgespannt wird. Alle weiteren Tischgestellmodule des modularen Tischgestells können ebenfalls so ausgestaltet sein, dass die weiteren Tischgestellmodule entweder einzelne Abschnitte von Längsstreben, Querstreben oder Tischbeinen sind, oder dass sich die einzelnen Tischgestellmodule ebenfalls ausschließlich innerhalb einer Ebene erstrecken. Auf diese Weise ist es möglich, dass das modulare Tischgestell aus mehreren Tischgestellmodulen zusammenzufügt werden kann, die sich jeweils ausschließlich innerhalb einer Ebene erstrecken. Die derart ausgestalteten Tischgestellmodule können deshalb besonders raumsparend in einem vergleichsweise flachen Paket mit geringen Packmaßen angeordnet werden.

Bereits ein einzelnes T-Verbindungsmodul erleichtert die Herstellung und Montage des modularen Tischgestells aus Metall und bewirkt gleichzeitig eine verbesserte Stabilität und mechanische Belastbarkeit des derart ausgestalteten modularen Tischgestells. Im Hinblick auf einen weitergehend reduzierten Fertigungs- und Montageaufwand ist optional vorgesehen, dass das Tischgestell zwei Paare von jeweils gleichartig ausgebildeten T-Verbindungsmodulen aufweist. Vorzugsweise kann vorgesehen sein, dass das Tischgestell insgesamt vier gleichartig ausgebildete T-Verbindungsmodule aufweist. Jede der beiden Längsstrebe kann an ihren beiden entgegengesetzten Enden jeweils ein T-Verbindungmodul aufweisen. Die einer Längsstrebe zugeordneten T-Verbindungsmodule sind zweckmäßigerweise gleichartig ausgebildet. Wenn alle vier T-Verbindungsmodule für die beiden Längsstreben des Tischgestells gleichartig ausgebildet sind, ist der Fertigungsaufwand für die gleichartigen T-Verbindungsmodule besonders gering. Zudem wird eine Montage des modularen Tischgestells aus den einzelnen Tischgestellmodulen erleichtert, da jedes beliebige T-Verbindungsmodul an jeder beliebigen Verbindung einer Längsstrebe mit einem Stützrahmenelement angeordnet und montiert werden kann, ohne dass zuvor eine Identifizierung und Auswahl eines bestimmten T-Verbindungsmoduls notwendig ist.

Durch die Verwendung von gleichartig ausgebildeten T-Verbindungsmodulen kann zudem eine symmetrische Formgebung des modularen Tischgestells und damit eine ästhetisch ansprechende Ausgestaltung des Tischgestells erreicht werden. Obwohl die einzelnen Verbindungen der Tischgestellmodule jeweils bereits möglichst unscheinbar und wenig auffallend ausgestaltet sein können, kann durch die Verwendung der gleichartig ausgebildeten T-Verbindungsmodule zusätzlich erreicht werden, dass die Fügestellen zwischen den einzelnen Tischgestellmodulen in den beiden Stützrahmenelementen gleichartig oder sogar symmetrisch innerhalb der Stützrahmenelemente angeordnet sind, was oftmals besonders ansprechend wahrgenommen wird.

Die Verwendung von vier gleichartig ausgebildeten T-Verbindungsmodulen setzt voraus, dass die sich kreuzenden Längsstreben innerhalb einer Ebene angeordnet sind. Es kann auch zweckmäßig sein, dass die beiden Längsstreben seitlich versetzt zueinander angeordnet sind und in einem Kreuzungsbereich diagonal aneinander vorbei verlaufen. In diesem Fall müssen zwei Paare von T-Verbindungsmodulen vorgesehen sein, wobei die beiden Paare eine um mindestens einen Durchmesser des Teilabschnitts der Längsstreben längs des Teilabschnitts der Querstreben versetzte unlösbare Verbindung der Teilabschnitte der Längsstreben mit den quer dazu ausgerichteten Teilabschnitten der Querstreben aufweisen.

Gemäß einer vorteilhaften Ausgestaltung des Erfindungsgedankens ist vorgesehen, dass bei mindestens einem Paar der T-Verbindungsmodule die Verbindungsstelle des Endes des Teilabschnitts der Längsstrebe einen ersten Abstand zu einem ersten Ende des Teilabschnitts der Querstrebe und einen zweiten Abstand zu einem gegenüberliegenden zweiten Ende des Teilabschnitts der Querstrebe aufweist, und dass der erste Abstand verschieden von dem zweiten Abstand ist. Das T-Verbindungsmodul ist dem zur Folge nicht spiegelsymmetrisch ausgebildet, sondern weist zwei Teilabschnitte der Querstrebe auf, die sich unterschiedlich weit von der Verbindungsstelle mit der Längsstrebe weg erstrecken. Das T-Verbindungsmodul kann dann wahlweise in zwei verschiedenen Ausrichtungen relativ zu dem Stützrahmenelement in die betreffende Querstrebe eingefügt werden. In Abhängigkeit von der Ausrichtung des T-Verbindungsmoduls weist der Teilabschnitt der Längsstrebe einen geringeren oder größeren Abstand zu einer parallel zu der Längsstrebe verlaufenden Vorderkante oder Hinterkante des Tischgestells auf, die durch eine Verbindungslinie durch zwei Tischbeine des Tischgestells gebildet wird, die jeweils auf der selben Seite relativ zu der Längsstrebe angeordnet sind.

Auf diese Weise können verschiedene Varianten des modularen Tischgestells bei der Montage der einzelnen Tischgestellmodule zusammengefügt werden. Die T-Verbindungsmodule können so angeordnet und mit weiteren Tischgestellmodulen der Stützrahmenelemente zusammengefügt werden, dass die Längsstreben mittig zwischen zwei Tischbeinen eines Stützrahmenelements mit dem jeweiligen Stützrahmenelement, beziehungsweise mit den Querstreben des Stützrahmenelements verbunden sind. Bei dieser Variante bilden die beiden Längsstreben eine in der Tischmitte und mit einem gleichen Abstand zu den Längskanten des Tischgestells verlaufende Verbindung der beiden Stützrahmenelemente. Ein Tisch mit einem derartigen Tischgestell kann von beiden Seiten gleichermaßen genutzt werden, da die Längsstreben in der Tischmitte angeordnet sind und verlaufen. Bei einer anderen Ausrichtung und Verbindung der T-Verbindungselemente mit den weiteren Tischgestellmodulen der Stützrahmenelemente sind die Längsstreben außermittig angeordnet und verlaufen jeweils in der Nähe einer Längskante des modularen Tischgestells. Von einer gegenüberliegenden Längsseite aus sind die Längsstreben dann weit entfernt und bieten von dieser Seite aus einen großen Freiraum zwischen den Stützrahmenelementen. Ein an der betreffenden Seites eines Tisches mit einem derartigen Tischgestell sitzender Benutzer kann eine besonders große Beinfreiheit genießen.

Vorzugsweise ist optional vorgesehen, dass der erste Abstand mehr als doppelt so groß, vorzugsweise mehr als dreimal so groß und besonders vorzugsweise mehr als fünfmal so groß wie der zweite Abstand ist. Das T-Verbindungsmodul ist dann eher L-förmig ausgebildet und ermöglicht in seinen beiden Verbindungsvarianten mit den angrenzenden Tischgestellmodulen der Stützrahmenelemente eine deutlich voneinander abweichende Anordnung der Längsstreben, die dann entweder näherungsweise in der Mitte des Tischgestells oder aber nahe einer Längskante des Tischgestells und damit in der Nähe der dieser Längskante zugeordneten zwei Tischbeine verlaufen.

Jedes Stützrahmenelement kann aus zwei T-Verbindungsmodulen sowie aus zwei Tischbeinmodulen zusammengefügt werden. Die beiden Tischbeinmodule weisen jeweils ein Tischbein und an jedem Tischbein zwei seitlich abstehende Teilabschnitte einer Querstrebe auf. Die Tischbeinmodule eines Stützrahmenelements können entweder gleichartig ausgestaltet sein oder aber jeweils unterschiedlich lange Teilabschnitte der die beiden Tischbeinmodule über die T-Verbindungsmodule hinweg verbindenden Querstreben aufweisen.

Es kann vorgesehen sein, dass jede Querstrebe einen Symmetrieabschnitt aufweist, der einen mit dem zugeordneten T-Verbindungsmodul verbindbaren Teilabschnitt der Querstrebe bildet, wobei eine Länge des von dem Symmetrieabschnitt gebildeten Teilabschnitts einer Differenz des ersten Abstands und des zweiten Abstands des T-Verbindungsmoduls entspricht. Dieser Symmetrieabschnitt kann entweder als gesondertes Tischgestellmodul ausgebildet sein und bei Bedarf in ein Stützrahmenelement so integriert werden, dass das unsymmetrisch ausgestaltete T-Verbindungsmodul zusammen mit dem Symmetrieabschnittsmodul ein symmetrisches T-Verbindungsmodul bildet, bei dem die Längsstrebe mittig zwischen den beiden aneinander gegenüberliegenden Enden des von dem T-Verbindungsmodul und dem Symmetriemodul gebildeten Abschnitts der Querstrebe angeordnet ist.

Es ist ebenfalls denkbar, dass der Symmetrieabschnitt als Teil eines Tischgestellmoduls eines Stützrahmenelements ausgebildet ist und bei einer Verwendung des betreffenden Tischgestellmoduls dazu führt, dass ein mit diesem Tischgestellmodul verbundenes T-Verbindungsmodul dessen Längsstrebe mittig zwischen den beiden Tischbeinen des Stützrahmenelements anordnet und mit dem Stützrahmenelement verbindet.

Einer vorteilhaften Ausgestaltung des Erfindungsgedankens zur Folge ist vorgesehen, dass jedes Tischbein unlösbar mit mindestens einem senkrecht abstehenden Teilabschnitt einer Querstrebe verbunden ist. Ein Stützrahmenelement kann dann aus zwei Tischbeinmodulen und zwei die beiden Tischbeinmodule jeweils verbindenden T-Verbindungsmodulen zusammengefügt werden, wobei jedes Tischbeinmodul ein Tischbein und zwei mit dem Tischbein unlösbar verbundene Teilabschnitte einer Querstrebe aufweist. Auf diese Weise kann das modulare Tischgestell aus einer vergleichsweise geringen Anzahl einzelner Tischgestellmodule zusammengefügt werden, wodurch der Montageaufwand gering gehalten werden kann. Die unlösbar mit dem Tischbein verbundenen Teilabschnitte einer Querstrebe bewirken eine mechanisch belastbare Anbindung der Querstreben an das Tischbein und führen zu einer hohen Stabilität und mechanischen Belastbarkeit eines aus derartigen Tischbeinmodulen und T-Verbindungsmodulen zusammengefügten Stützrahmenelements. Wenn mehr als ein Teilabschnitt einer Querstrebe mit einem Tischbein unlösbar verbunden ist, können die zwei oder mehr Teilabschnitte jeweils einer Querstrebe beabstandet zueinander, jedoch gleichgerichtet von dem Tischbein abstehen, sodass sich das Tischbeinmodul mit dem Tischbein und den unlösbar damit verbundenen Teilabschnitten von Querstreben ausschließlich innerhalb einer Ebene erstreckt. Auf diese Weise ist der Raumbedarf für ein derartiges Tischbeinmodul vergleichsweise gering. Mehrere Tischbeinmodule können beispielsweise flach übereinander angeordnet werden.

Jede einzelne Längsstrebe kann aus zwei T-Verbindungsmodulen zusammengefügt werden. In diesem Fall können die beiden Längsstreben eines erfindungsgemäßen modularen Tischgestells, die jeweils diagonal verlaufend und in einer sich kreuzenden Weise zwischen den beiden Stützrahmenelementen angeordnet sind, sich in einem Kreuzungspunkt lose berühren oder mit einer Vorspannung aneinander angedrückt werden, oder aber in einem Abstand zueinander angeordnet sein und zwischen den beiden Stützrahmenelementen verlaufen.

Im Hinblick auf eine möglichst hohe Stabilität des modularen Tischgestells kann es zweckmäßig sein, dass die beiden Längsstreben über ein gemeinsames Kreuzungsmodul miteinander verbunden sind, wobei das Kreuzungsmodul einen mittleren Teilabschnitt der ersten Längsstrebe und einen mittleren Teilabschnitt der zweiten Längsstrebe aufweist, die aneinander kreuzend miteinander verbunden sind, wobei jeder der beiden mittleren Teilabschnitte an seinem gegenüberliegenden Enden jeweils mit einem T-Verbindungsmodul verbindbar ist. Durch ein derartiges Kreuzungsmodul werden die beiden Längsstreben miteinander verbunden und bilden einen Längsstrebenverbund, mit welchem die beiden Stützrahmenelemente verkippsicher miteinander verbunden werden können. Durch das Kreuzungsmodul können auch die Abmessungen der beiden Längsstreben unabhängig von einer jeweiligen Ausgestaltung der T-Verbindungsmodule vorgegeben werden. Die in den T-Verbindungsmodulen ausgebildeten Teilabschnitte einer Längsstrebe können vergleichsweise kurz sein, während das gemeinsam Kreuzungsmodul im Vergleich dazu lange mittlere Teilabschnitte der jeweiligen Längsstreben aufweist. Ein Abstand der beiden Stützrahmenelemente kann bei einer unveränderten Beibehaltung der jeweiligen T-Verbindungsmodule in einfacher Weise dadurch variiert werden, dass verschiedene Kreuzungsmodule mit jeweils unterschiedlich langen mittleren Teilabschnitten zwischen den aneinander gegenüberliegend angeordneten Stützrahmenelementen mit den jeweiligen T-Verbindungsmodulen verbunden werden. Der Abstand der beiden Stützrahmenelemente kann auch dadurch variiert werden, dass zwischen das Kreuzungsmodul und die T-Verbindungsmodule jeweils ein Verlängerungsabschnitt eingefügt wird.

Die Verbindung der beiden mittleren Teilabschnitte in dem gemeinsamen Kreuzungsmodul kann starr oder aber schwenkbar ausgebildet sein. Bei einer schwenkbaren Verbindung der sich kreuzenden mittleren Teilabschnitte kann in einfacher Weise eine Längenanpassung der beiden Längsstreben beispielsweise durch Einfügen von Verlängerungsabschnitten vorgenommen werden, wodurch sich ein Schwenkwinkel zwischen der ersten Längsstrebe und der zweiten Längsstrebe in dem Kreuzungsmodul verändert. In diesem Fall sind die beiden mittleren Teilabschnitte des Kreuzungsmoduls relativ zueinander verschwenkbar miteinander verbunden.

Aus der Praxis sind verschiedene Möglichkeiten und Verfahren bekannt, wie beispielsweise eine Längsstrebe dauerhaft und unlösbar mit einer Querstrebe verbunden werden kann. Bei dem erfindungsgemäßen modularen Tischgestell aus Metall wird es als besonders vorteilhaft erachtet, dass bei jedem T-Verbindungsmodul der Teilabschnitt einer Längsstrebe mit dem senkrecht dazu verlaufenden Teilabschnitt der Querstrebe verschweißt ist. Nach einer geeigneten Herrichtung der miteinander zu verschweißenden Bereiche der Teilabschnitte kann mit überschaubarem Aufwand eine sehr gleichmäßig verlaufende und deshalb ästhetisch ansprechende Schweißnaht erzeugt werden, welche kaum wahrgenommen wird. Der optische Gesamteindruck des modularen Tischgestells wird dann nicht durch auffällige Verbindungselemente oder markante Fügestellen beeinträchtigt. Ein T-Verbindungsmodul mit miteinander verschweißten Teilabschnitten einer Längsstrebe und einer Querstrebe weist eine besonders große mechanische Festigkeit auf.

Der radial aufweitbare Klemmkörper kann beispielsweise hülsenförmig ausgebildet sein und mindestens einen ersten und einen zweiten Klemmbereich einer hülsenförmigen Klemmkörperwandung aufweisen, die in Umfangsrichtung einander gegenüberliegen und mit einem Spreizelement radial nach außen verlagerbar sind, welches in dem ersten Klemmbereich gelagert werden und in Wirkverbindung mit dem zweiten Klemmbereich gebracht werden kann. Die beiden Klemmbereiche können beispielsweise als Klemmzungen ausgebildet sein, die an gegenüberliegenden Umfangsbereichen eines hülsenförmigen Verbindungsabschnitt angeordnet sind und sich in axialer Richtung von dem Verbindungskörper weg erstrecken. Die beiden Klemmzungen können mit einem geeigneten Spreizelement oder mit mehreren in axialer Richtung beabstandet angeordneten Spreizelementen radial nach außen verformt werden und dadurch die von den Klemmzungen gebildeten Klemmbereiche des Klemmkörpers radial aufweiten. Die Klemmzungen können vorab radial aufgeweitet werden, sodass die Klemmzungen bei dem Einführen des Klemmkörpers in einen Hohlprofilendbereich zusammengedrückt werden und unter Vorspannung an dem Hohlprofilendbereich anliegen. Durch die einstückige Ausgestaltung des Klemmkörpers kann vermieden werden, dass sich zwei ansonsten zunächst lose Bestandteile des Klemmkörpers während der Montage unbeabsichtigt voneinander lösen und dadurch die Montage erheblich erschweren.

Das mindestens eine Spreizelement ist zweckmäßigerweise in einem Abstand von dem hülsenförmigen Verbindungsabschnitt zwischen den beiden Klemmzungen so angeordnet, dass mit dem Spreizelement die beiden Klemmzungen radial aufgeweitet werden können. Das Spreizelement kann beispielsweise eine Madenschraube sein, die in einer Gewindebohrung in einer ersten Klemmzunge gelagert ist und so weit eingedreht werden kann, dass eine Stirnseite der Madenschraube an der gegenüberliegenden zweiten Klemmzunge anliegt und diese in radialer Richtung von der ersten Klemmzunge weg verlagert. Mit zwei in axialer Richtung beabstandet angeordneten Spreizelementen, beispielsweise Madenschrauben können die beiden Klemmzungen über einen sich in axialer Richtung erstreckenden Klemmbereich zuverlässig radial aufgeweitet werden und dadurch zwei aneinandergrenzende Hohlprofilendbereiche von zwei Hohlprofilen klemmend miteinander verbinden.

Gemäß einer besonders vorteilhaften Ausgestaltung des Erfindungsgedankens kann optional vorgesehen sein, dass der hülsenförmige Klemmkörper zwei Verformungsschlitzebenen aufweist, die in einem Abstand zueinander verlaufen, die sich jeweils von einer Stirnseite aus bis zu der jeweils gegenüberliegenden Stirnseite erstrecken und die auf einem der anderen Verformungsschlitzebene gegenüberliegenden Bereich einen ersten oder zweiten Klemmbereich der hülsenförmigen Klemmkörperwandung begrenzen, dass von jeder Stirnseite aus zwei in derselben Verformungsschlitzebene auf gegenüberliegenden Wandungsabschnitten der hülsenförmigen Klemmkörperwandung verlaufende Verformungsschlitze ausgebildet sind, die sich bis in die Nähe der gegenüberliegenden Stirnseite erstrecken. Die beiden Klemmbereiche erstrecken sich dann in axialer Richtung fast vollständig über den hülsenförmigen Klemmkörper und sind lediglich über zwei stabförmige Verformungsstege miteinander verbunden, die durch die Verformungsschlitze zwischen den beiden Verformungsschlitzebenen ausgebildet und begrenzt sind. Da der erste Klemmbereich und der in Umfangsrichtung gegenüberliegende zweite Klemmbereich an einander gegenüberliegenden Stirnseiten des hülsenförmigen Klemmkörpers über die Verformungsstege miteinander verbunden sind, verlagern sich die beiden Klemmbereiche bei einem radialen Aufweiten des hülsenförmigen Klemmkörpers in axialer Richtung im Wesentlichen gleichmäßig radial nach außen und können dadurch über deren gesamte axiale Erstreckung eine gleichbleibende hohe Klemmkraft in Hohlprofilendbereichen erzeugen.

Der hülsenförmige Klemmkörper kann in einem radial aufgeweiteten Zustand bereitgestellt werden, sodass der hülsenförmige Klemmkörper beziehungsweise die beiden Klemmbereiche zum Einführen in einen Hohlprofilendbereich etwas zusammengedrückt werden müssen. Dadurch kann erreicht werden, dass der hülsenförmige Klemmkörper nach dem Einführen in den Hohlprofilendbereich unter Vorspannung in seiner Position gehalten wird und während der Montage nicht unbeabsichtigt innerhalb des Hohlprofilendbereichs verrutschen kann.

Unabhängig von der jeweiligen Ausgestaltung der verschiedenen erfindungsgemäßen Varianten des modularen Tischgestells weist dieses Tischgestell zahlreiche Vorteile auf.

Das Tischgestell kann vollständig aus einheitlich anmutenden Hohlprofilen hergestellt sein. Die Hohlprofile sind aus Metall und können mit bekannten Verfahrensschritten der Metallverarbeitung hergestellt und weiterverarbeitet werden. Hohlprofile aus Metall weisen ein geringes Eigengewicht und eine große mechanische Belastbarkeit auf.

Eine konstruktiv aufwendige lösbare Verbindung von zwei quer zueinander ausgerichteten Teilabschnitten ist nicht erforderlich. Die unlösbare Verbindung der zwei Teilabschnitte eines T-Verbindungsmoduls kann gleichförmig ausgebildet und optisch ansprechend verschweißt sein.

Sämtliche Fügestellen und damit sämtliche Verbindungen zwischen zwei Tischgestellmodulen können längs eines gradlinig verlaufenden Abschnitts einer Querstrebe oder einer Längsstrebe angeordnet sein. Alle Verbindungen können mit einem einheitlich ausgestalteten Verbindungselement bewirkt werden. Die Verbindungen können optisch ansprechend sehr unscheinbar ausgestaltet sein, sodass sie bei einer flüchtigen Betrachtung des Tischgestells nicht wahrgenommen werden.

Durch eine unsymmetrische Ausgestaltung des T-Verbindungsmoduls können mit denselben Tischgestellmodulen verschiedene Varianten eines modularen Tischgestells zusammengefügt werden, wobei wahlweise die Längsstreben mittig oder aber nahe bei einer Längskante angeordnet sind.

Die Aufteilung des Tischgestells in verschiedene Tischgestellmodule erlaubt eine einfache und kostengünstige Veränderung des Tischgestells und erleichtert eine dreidimensionale Skalierbarkeit. Es müssen lediglich die für die Veränderung relevanten Tischgestellmodule ausgetauscht werden. Durch Tischbeinmodule mit längeren oder kürzeren Tischbeinen kann der Abstand der Tischplatte zu dem Untergrund verändert werden. Durch kürzere oder längere T-Verbindungsmodule oder mit Hilfe von zusätzlichen Verlängerungsmodulen kann die Länge der Querstreben oder der Längsstreben in einfacher Weise verändert und an die jeweiligen Bedürfnisse angepasst werden. Es können auch in jede Querstrebe zwei T-Verbindungsmodule eingefügt werden, sodass zwei diagonale Kreuzverstrebungen mit jeweils zwei Längsstreben parallel zueinander angeordnet sind und die beiden Seitenrahmenelemente miteinander verbinden.

Die einzelnen Tischgestellmodule können ohne nennenswerten Mehraufwand bei der Herstellung in unterschiedlichen Farbgebungen oder Oberflächengestaltungen hergestellt werden. Unterschiedlich gestaltete Tischgestellmodule können nach individuellen Vorstellungen beliebig miteinander kombiniert werden.

Alle für das erfindungsgemäße modulare Tischgestell erforderlichen Tischgestellmodule können in einem einzigen Packstück mit vergleichsweise kompakten Abmessungen zusammengefasst werden. Die Abmessungen des Packstücks werden maßgeblich durch die Länge der Tischbeine und durch die Breite der T-Verbindungsmodule vorgegeben. Das Packstück kann dabei nur wenige Zentimeter flach sein.

Die Montage des modularen Tischgestells kann von einer Person alleine rasch durchgeführt werden. Eine fehlerhafte Montage ist weitestgehend ausgeschlossen.

Es ist ebenfalls denkbar, dass in einem Seitenrahmenelement die beiden T-Verbindungsmodule nicht mit diagonal verlaufenden Teilabschnitten der Längsstreben, sondern mit waagrecht verlaufenden Teilabschnitten der Längsstreben eingesetzt werden. Mit den beiden waagrecht abstehenden Teilabschnitten der beiden T-Verbindungsmodule kann dann ein weiteres Tischbeinmodul verbunden werden, sodass eine dreibeinige Stützkonstruktion entsteht. Auf eine solche dreibeinige Stützkonstruktion kann ebenfalls eine Tischplatte aufgelegt werden. Insbesondere bei großen Tischplatten kann es zweckmäßig sein, dass zwei dreibeinige Stützkonstruktionen aus den einzelnen Tischgestellmodulen montiert und beabstandet zueinander aufgestellt werden, um als Tischgestell für die Tischplatte zu dienen.

Nachfolgend werden verschiedene Ausführungsbeispiele der Erfindungsgedankens näher erläutert, die anhand von exemplarischen Beispielen in der Zeichnung dargestellt sind. Es zeigt:
Figur 1 eine schematische Darstellung eines erfindungsgemäßen modularen Tischgestells in einer perspektivischen Ansicht,
Figur 2 eine Seitenansicht einer Längsseite des in Figur 1 dargestellten Tischgestells,
Figur 3 eine Seitenansicht einer Stirnseite des in Figur 1 dargestellten Tischgestells,
Figur 4 eine schematische Darstellung des in den Figuren 1 bis 3 dargestellten Tischgestells, welches aus einzelnen Tischgestellmodulen zusammengefügt ist,
Figur 5 eine Darstellung der einzelnen Tischgestellmodule aus den das in Figur 4 dargestellte Tischgestell zusammengefügt ist,
Figur 6 eine Draufsicht auf ein modulares Tischgestell, wobei die Längsstreben mittig zwischen Tischbeinen an jedem Ende der Längsstreben angeordnet sind,
Figur 7 eine abweichende Variante des in Figur 6 dargestellten Tischgestells, wobei durch eine andere Anordnung von T-Verbindungselementen die Längsstreben außerhalb einer Tischmitte und nahe einer Längskante des Tischgestells angeordnet sind,
Figur 8 eine Schnittansicht durch zwei miteinander verbundene Teilabschnitte von Querstreben oder Längsstreben, die jeweils als Hohlprofil ausgebildet sind, die über einen radial aufweitbaren Klemmkörper miteinander verbunden sind, der über eine von außen zugängliche Madenschraube betätigt werden kann,
Figur 9 eine Schnittansicht längs einer Linie IX-IX in Figur 8,
Figur 10 eine perspektivische Ansicht der Verbindung von zwei Teilabschnitten einer Querstrebe oder einer Längsstrebe,
Figur 11 eine Schnittansicht einer abweichend ausgestalteten Verbindung von zwei Teilabschnitten einer Querstrebe oder einer Längsstrebe, wobei der radial aufweitbare Klemmkörper über zwei beabstandet zueinander angeordnete Madenschrauben betätigt und aufgeweitet werden kann,
Figur 12 eine Seitenansicht von zwei miteinander gekoppelten Tischgestellelementen,
Figur 13 eine Draufsicht auf die in Figur 12 gezeigten zwei miteinander gekoppelten Tischgestelle,
Figur 14 eine Draufsicht auf ein modulares Tischgestellelement, welches aus T-Verbindungsmodulen und Tischbeinmodulen zusammengefügt ist,
Figur 15 eine Seitenansicht des in Figur 14 dargestellten Tischgestellelements,
Figur 16 eine perspektivische Ansicht der Verbindung von zwei Teilabschnitten einer Querstrebe oder einer Längsstrebe, wobei die Madenschraube innerhalb eines durch Ausnehmungen in den beiden Teilabschnitten gebildeten Langlochs angeordnet ist,
Figur 17 eine perspektivische Ansicht eines Tischgestellelements mit drei Tischbeinen, welches aus T-Verbindungsmodulen und Tischbeinmodulen zusammengefügt ist,
Figur 18 eine Draufsicht auf das in Figur 17 gezeigte Tischgestellelement,
Figur 19 eine Draufsicht auf ein abweichend ausgestaltetes Tischgestellelement, welches aus denselben Tischgestellmodulen wie das in den Figuren 17 und 18 gezeigte Tischgestellmodul zusammengefügt ist,
Figur 20 eine Schnittansicht einer abweichend ausgestalteten Verbindung von zwei Teilabschnitten einer Querstrebe oder einer Längsstrebe, wobei der radial aufweitbare Klemmkörper einstückig ausgebildet ist,
Figur 21 eine perspektivische Ansicht des in Figur 20 gezeigten radial aufweitbaren Klemmkörpers
Figur 22 eine Schnittansicht einer wiederum abweichend ausgestalteten Verbindung von zwei Teilabschnitten einer Querstrebe oder Längsstrebe, wobei der radial aufweitbare Klemmkörper einstückig und hülsenförmig ausgebildet ist, und
Figur 23 eine perspektivische Ansicht des in Figur 22 gezeigten radial aufweitbaren Klemmkörpers vor dessen radialer Aufweitung.

In den Figuren 1 bis 3 ist schematisch ein exemplarisch herausgegriffenes erfindungsgemäßes modulares Tischgestell 1 dargestellt. Das modulare Tischgestell 1 weist zwei Stützrahmenelemente 2 auf. Jedes Stützrahmenelement 2 weist zwei bei einer bestimmungsgemäßen Benutzung des modularen Tischgestells 1 auf einem Untergrund 3 aufgestellte und sich vertikal erstreckende Tischbeine 4 auf. Die beiden Tischbeine 4 eines Stützrahmenelements 2 sind jeweils über zwei Querstreben 5 miteinander verbunden. Die beiden Querstreben 5 sind horizontal beabstandet zueinander angeordnet, sodass die beiden Tischbeine 4 und die diese Tischbeine 4 miteinander verbindenden Querstreben 5 ein rahmenförmig ausgestaltetes Stützrahmenelement 2 bilden. Die beiden Querstreben 5 können jeweils einen ähnlichen oder identischen Abstand zu den jeweils zugeordneten Enden der beiden Tischbeine 4 aufweisen.

Die beiden Stützrahmenelemente 2 sind über zwei sich kreuzend angeordnete und diagonal in einem spitzen Winkel zu dem Untergrund 3 ausgerichtete Längsstreben 6 miteinander verbunden. Die beiden Längsstreben 6 sind in einem mittleren Bereich über ein Schwenkscharnier 7 verschwenkbar miteinander verbunden. An Stelle einer schwenkbaren Verbindung kann auch eine starre Verbindung vorgegeben sein, oder aber ein Abstand der beiden Längsstreben 6 zueinander, sodass sich die beiden Längsstreben 6 in einem Kreuzungsbereich nicht berühren. Bei dem in den Figuren 1 bis 3 exemplarisch dargestellten Ausführungsbeispiel sind die Längsstreben 6 an ihren jeweiligen Enden in derselben vertikalen Ebene mit den Stützrahmenelementen 2 verbunden, verlaufen leicht gekrümmt durch den Kreuzungsbereich und liegen in dem Kreuzungsbereich mit einer Vorspannung eng aneinander an. Die beiden Längsstreben 6 können in dem Kreuzungsbereich auch starr miteinander verbunden sein oder sich lediglich berühren, ohne dass eine stoffschlüssige oder formschlüssige Verbindung der beiden Längsstreben 6 in dem Kreuzungsbereich ausgebildet ist.

Eine in den Figuren 1 bis 3 zur Verdeutlichung gestrichelt dargestellte Tischplatte 8 kann lose auf dem modularen Tischgestell 1 aufgelegt sein, sodass die Tischplatte 8 über die vier Tischbeine 4 gegenüber dem Untergrund 3 abgestützt ist. Bei einer lose aufliegenden Tischplatte 8 ist ein seitlicher Überstand eines Randes 9 der Tischplatte 8 entlang des gesamten Umfangsrandes zweckmäßigerweise gering, sodass bei einer punktuellen Belastung der Tischplatte 8 im Bereich eines Randes 9 ein Verkippen der Tischplatte 8 über die beiden dem belasteten Rand 9 zugewandten Tischbeine 4 auf Grund des Eigengewichts der Tischplatte 8 weitgehend ausgeschlossen ist.

Während in Figur 1 eine perspektivische Ansicht eines erfindungsgemäß ausgestalteten modularen Tischgestells 1 dargestellt ist, zeigt Figur 2 eine Seitenansicht einer längeren Längsseite des modularen Tischgestells 1 und Figur 3 eine Seitenansicht einer kürzeren Querseite des modularen Tischgestells 1. Bei der Längsseitenansicht sind die beiden Längsstreben 6 erkennbar, welche die beiden auf gegenüberliegenden Seiten der Tischplatte 8 angeordneten Stützrahmenelemente 2 miteinander verbinden. Von den beiden Stützrahmenelementen 2 ist in der Längsseitenansicht lediglich das jeweils dem Betrachter zugewandte Tischbein 4 sichtbar. In der Querseitenansicht gemäß Figur 3 ist ein Stützrahmenelement 2 mit den beiden Tischbeinen 4 und den beiden die Tischbeine 4 verbindenden Querstreben 5 gezeigt.

Das dem Betrachter zugewandte Stützrahmenelement 2 ist über die zwei Längsstreben 6 mit einem von dem Betrachter abgewandten und von dem vorderen Stützrahmenelement 2 verdeckten Stützrahmenelement 2 verbunden.

In Figur 4 ist das in den Figuren 1 bis 3 gezeigte modulare Tischgestell 1 mit sichtbaren Fügestellen 10 zwischen einzelnen Tischgestellmodulen 11, 12, 13 aus Metall dargestellt. Dabei weist jedes Stützrahmenelement 2 zwei Tischbeinmodule 11 auf, von denen jedes ein Tischbein 4 und zwei seitlich abstehende Teilabschnitte 14 der die beiden Tischbeine 4 miteinander verbindenden Querstreben 5 umfasst. Zwischen den beiden Tischbeinmodulen 11 sind zwei erfindungsgemäß ausgebildete T-Verbindungsmodule 12 angeordnet. Jedes T-Verbindungsmodul 12 weist einen Teilabschnitt 15 einer Längsstrebe 6 und einen senkrecht dazu verlaufenden Teilabschnitt 16 einer Querstrebe 5 auf, wobei der Teilabschnitt 15 der Längsstrebe 6 mit dem Teilabschnitt 16 der Querstrebe 5 verschweißt und dadurch unlösbar damit verbunden ist. Jedes T-Verbindungsmodul 12 ist bei einer bestimmungsgemäßen Verwendung des modularen Tischgestells 1 mit dem Teilabschnitt 16 der Querstrebe 5 zwischen den zugeordneten Teilabschnitten 14 der Querstrebe 5 der Tischbeinmodule 11 zusammengefügt, sodass der Teilabschnitt 15 der Längsstrebe 6 senkrecht von der Querstrebe 5 absteht.

Alle vier T-Verbindungsmodule 12 sind über ein mittig angeordnetes Kreuzungsmodul 13 miteinander verbunden. Die jeweils von zwei T-Verbindungsmodulen 12 und dem Kreuzungsmodul 13 gebildete Längsstrebe 6 verläuft dann diagonal mit einem spitzen Winkel zu dem Untergrund 3 zwischen den beiden Stützrahmenelementen 2.

In Figur 5 sind die für ein erfindungsgemäß ausgestaltetes modulares Tischgestell 1 erforderlichen Tischgestellmodule 11, 12 und 13 in der jeweils erforderlichen Anzahl dargestellt.

Bei dem in den Figuren 4 und 5 dargestellten Ausführungsbeispiel ist das T-Verbindungsmodul 12 nicht spiegelsymmetrisch ausgestaltet. Eine Verbindungsstelle 17 des Endes des Teilabschnitts 15 der Längsstrebe 6 weist einen ersten Abstand 18 zu einem ersten Ende des Teilabschnitts 16 der Querstrebe 5 und einen zweiten Abstand 19 zu einem gegenüberliebenden zweiten Ende des Teilabschnitts 16 der Querstrebe 5 aufweist, wobei der erste Abstand 18 verschieden von dem zweiten Abstand 19 ist. Das T-Verbindungsmodul 12 ist demzufolge näherungsweise L-förmig ausgebildet, wie es in Figur 5 ersichtlich ist.

Mit dem L-förmig ausgebildeten T-Verbindungsmodul 12 können bei einer Montage zwei verschiedene Varianten des erfindungsgemäßen modularen Tischgestells 1 errichtet werden, wie es exemplarisch und schematisch in den Figuren 6 und 7 angedeutet ist. Die T-Verbindungsmodule 12 können so zwischen den beiden Tischbeinmodulen 11 eines Stützrahmenelements 2 angeordnet und eingebunden werden, dass der jeweilige Teilabschnitt 15 der Längsstrebe 6 bei jedem T-Verbindungsmodul 12 in der Mitte zwischen den beiden Tischbeinen 4 eines Stützrahmenelements 2 senkrecht absteht. Die beiden Längsstreben 6 verlaufen dann auch in der Mitte zwischen einander gegenüberliegenden Längskanten des modularen Tischgestells 1 und entsprechenden Längskanten 20 der auf dem modularen Tischgestell 1 rechteckigen Tischplatte 8. Bei dieser symmetrischen Anordnung der Längsstreben 6 kann das modulare Tischgestell 1 von beiden Längsseiten aus gleichermaßen genutzt werden.

Die T-Verbindungsmodule 12 können auch mit einer entgegengesetzten Ausrichtung zwischen den beiden Tischbeinmodulen 11 der beiden Stützrahmenelemente 2 angeordnet und mit den angrenzenden Teilabschnitten 14 der Querstreben 5 verbunden sein. Bei dieser Montage-Variante verlaufen die beiden Längsstreben 6 in der Nähe einer Längskante des modularen Tischgestells 1 bzw. der entsprechenden Längskante 20 der Tischplatte 8. Ein Benutzer hat auf einer dieser Längskante 20 gegenüberliegenden Längskante der Tischplatte 8 eine besonders große Beinfreiheit.

Um die in den Figuren 6 und 7 gezeigten Varianten des modularen Tischgestells 1 realisieren zu können weisen die beiden Tischbeinmodule 11 eines Stützrahmenelements 2 unterschiedlich lange Teilabschnitte 14 der Querstreben 5 auf. Der jeweils längere Teilabschnitt 14 der Querstreben 5 weist einen Symmetrieabschnitt 21 auf, dessen Länge einer Differenz des ersten Abstands 18 und des zweiten Abstands 19 der Teilabschnitte 16 der Querstrebe 5 bei dem T-Verbindungsmodul 12 entspricht. Der Symmetrieabschnitt 21 in jeweils einstückig an dem jeweiligen Tischbeinmodul 11 ausgebildet. Es ist ebenfalls möglich, dass die beiden Tischbeinmodule 11 eines Stützrahmenelements 2 gleichartig ausgestaltet sind und bei Bedarf ein gesondert hergestellter Symmetrieabschnitt 21 lösbar mit dem zugeordneten Tischbeinmodul 11 verbunden wird.

In den Figuren 8 bis 11 sind verschiedene Ansichten von zwei verschiedenen Verbindungselementen 22 gezeigt, die zur lösbaren Verbindung von zwei aneinander angrenzenden Teilabschnitten 14, 15, 16 von Querstreben 5 oder Längsstreben 6 verwendet werden können, wobei die Querstreben 5 und Längsstreben 6 jeweils als Hohlprofil ausgebildet sind. In den Figuren 8 bis 11 verbinden die jeweiligen Verbindungselemente 22 immer exemplarisch zwei Teilabschnitte 14, 15 einer Querstrebe 5. Das in den Figuren 8, 9 und 10 dargestellte Verbindungselement 22 weist zwei Halbschalen 23, 24 eines Kreiszylinders auf, deren Abstand zueinander verändert und vorgegeben werden kann. Die beiden Halbschalen 23, 24 ragen mit ihren entgegengesetzten Enden 25 jeweils in einen Hohlraumabschnitt 26, 27 der beiden aneinander angrenzenden Teilabschnitte 14, 15, 16 von Querstreben 5 oder Längsstreben 6. In einer der beiden Halbschalen 24 ist eine Gewindebohrung 28 ausgebildet. In diese Gewindebohrung 28 wird eine Madenschraube 29 eingedreht, bis eine Spitze 30 der Madenschraube 29 an der angrenzenden Halbschale 23 anliegt und diese bei einem weiteren Eindrehen in die Gewindebohrung 28 von der Halbschale 24 mit der Gewindebohrung 28 wegdrückt. Dadurch werden die beiden Halbschalen 23, 24 voneinander weggedrückt und in den beiden Hohlraumabschnitten 26, 27 der beiden aneinander angrenzenden Teilabschnitte 14 ,15 ,16 der Querstreben 5 oder Längsstreben 6 klemmend festgelegt, um über das Verbindungselement 22 die beiden Teilabschnitte 14, 15, 16 der Querstreben 5 oder Längsstreben 6 kraftschlüssig miteinander zu verbinden.

Um die Madenschrauben 29 betätigen und in die Gewindebohrung 28 der Halbschale 24 eindrehen zu können, die sich innerhalb der Hohlraumabschnitte 26, 27 befindet, weisen die beiden aneinander angrenzenden Teilabschnitte 14, 15, 16 an ihren aneinander anliegenden Stirnseiten jeweils eine halbkreisförmige Ausnehmung 31 auf, durch welche die Madenschraube 29 hindurch eingedreht und betätigt werden kann. Die Ausnehmungen 31 in der Fügestelle 10 zwischen den beiden Teilabschnitten 14, 15, 16 sowie die darin eingedrehte Madenschraube 29 sind der einzige sichtbare Hinweis auf die Verbindung der beiden Teilabschnitte 14, 15, 16 der Querstrebe 5 oder der Längsstrebe 6. Die Ausnehmungen 31 können in den Fügestellen 10 zweckmäßigerweise so angeordnet und ausgerichtet sein, dass die Ausnehmungen 31 bei einer bestimmungsgemäßen Verwendung des modularen Tischgestells 1 von einem Betrachter nicht wahrgenommen werden.

In Figur 11 ist eine abweichende Ausgestaltung des Verbindungselements 22 dargestellt. Die beiden Halbschalen 23, 24 werden durch zwei beabstandet zueinander angeordnete Madenschrauben 29 miteinander verspannt, die jeweils in ein eine zugeordnete Gewindebohrung 28 eingedreht werden. In jedem Teilabschnitt 14, 15, 16 der Querstrebe 5 oder der Längsstrebe 6 ist jeweils eine kreisförmige Ausnehmung 132 angeordnet, durch welche hindurch die betreffende Madenschraube 29 eingedreht und betätigt werden kann. Eine Länge der Madenschrauben 29 kann so vorgegeben sein, dass die vollständig eingedrehte Madenschraube 29 auch bei vollständig auseinandergedrückten und in den Hohlraumabschnitten 26, 27 verspannten Halbschalen 23, 24 noch etwas aus der Halbschale 24 vorspringt und herausragt, wodurch ein formschlüssiger Eingriff mit der jeweiligen kreisrunden Ausnehmung 132 in den Teilabschnitten 14, 15, 16 der Querstrebe 5 oder der Längsstrebe 6 bewirkt wird. Auf diese Weise können die beiden Teilabschnitte 14, 15, 16 nicht nur klemmend, sondern auch formschlüssig miteinander verbunden werden. Durch die formschlüssige Verbindung wird eine zuverlässige Festlegung der beiden Teilabschnitte aneinander und damit eine zuverlässige Verbindung der beiden Tischgestellmodule auch dann bewirkt, wenn noch keine oder lediglich eine unvollständige Klemmwirkung mit dem betreffenden Verbindungselement 22 erzielt wird.

In den Figuren 12 und 13 werden zwei miteinander verbundene und dadurch gekoppelte Tischgestellelemente gezeigt, die ein aus mehreren Tischgestellmodulen 11, 12, 13 zusammengefügtes großes Tischgestell 1 bilden. Das große Tischgestell 1 weist drei Stützrahmenelemente 2 auf, die nebeneinander angeordnet sind. Das mittig angeordnete Stützrahmenelement 2 ist über Längsstreben 6 mit den beiden äußeren Stützrahmenelementen 2 verbunden. Das mittlere Stützrahmenelement 2 weist zu diesem Zweck in jeder Querstrebe 5 zwei T-Verbindungsmodule 12 auf, wobei eines für die Verbindung mit dem in den Figuren 12 und 13 jeweils links dargestellten äußeren Stützrahmenelement 2 und ein längs der betreffenden Querstrebe 5 daneben angeordnetes T-Verbindungsmodul 12 für die Verbindung mit dem in den Figuren 12 und 13 jeweils rechts dargestellten äußeren Stützrahmenelement 2 verwendet wird. Jeweils zwei benachbarte Stützrahmenelemente 2 sind über zwei diagonal verlaufende Längsstreben 6 miteinander verbunden.

Lediglich beispielhaft ist bei dem in den Figuren 12 und 13 gezeigten großen Tischgestell 1 die Verwendung von jeweils paarweise gleichartig gestalteten T-Verbindungsmodulen 12 dargestellt. Die Verbindungsstelle 17 des Teilabschnitts 15 der Längsstrebe 6 mit dem Teilabschnitt 16 der Querstrebe 5 ist bei zwei T-Verbindungsmodulen 12 um etwa einen Durchmesser der Längsstreben 6 versetzt relativ zu der entsprechenden Verbindungsstelle 17 angeordnet. Die beiden T-Verbindungsmodule 12 mit der übereinstimmenden Anordnung der jeweiligen Verbindungsstelle 17 sind an den beiden Enden jeweils einer Längsstrebe 6 angeordnet. Die beiden sich kreuzenden Längsstreben 6 verlaufen demzufolge um einen Durchmesser der Längsstreben 6 zueinander versetzt quer zu den Querstreben 5. Auf diese Weise kann mit einem Kreuzungsmodul 13 eine konstruktiv einfache schwenkbare Verbindung der beiden aneinander vorbei geführten Längsstreben 6 in dem Kreuzungsbereich hergestellt werden.

In den Figuren 14 und 15 ist exemplarisch ein weiteres Tischgestellelement dargestellt, welches aus vier T-Verbindungsmodulen 12 und vier Tischbeinmodulen 11 zusammengefügt werden kann. Jeweils zwei T-Verbindungsmodule 12 werden längs einer Querstrebe 5 hintereinander angeordnet und miteinander verbunden, wobei die Teilabschnitte 15 der Längsstreben 6 nicht in einem spitzen Winkel zum Untergrund 3, sondern waagrecht abstehen. Ein oben angeordnetes derart verbundenes Paar von T-Verbindungsmodulen 12 und ein unten angeordnetes und in der Draufsicht in Figur 14 verdecktes weiteres Paar von T-Verbindungsmodulen 12 werden an den offenen Enden der waagrecht abstehenden Teilabschnitte 15 der Längsstreben 6 seitlich jeweils mit einem Tischbeinmodul 11 verbunden. In der Draufsicht entsteht dadurch ein Tischgestell mit vier Tischbeinen 4, die über die T-Verbindungsmodule 12 kreuzförmig miteinander verbunden sind.

Unterschiedliche Ausrichtungen der seitlich abstehenden Teilabschnitte 15 der Längsstreben 6 bei einem T-Verbindungsmodul 12 können in einfacher Weise dadurch ermöglicht werden, dass die beiden Ausnehmungen 31 an den Stirnseiten der aneinander angrenzenden Teilabschnitte 14, 15, 16 nicht jeweils halbkreisförmig ausgebildet sind, sondern dass deren Formgebung jeweils der Hälfte eines Langlochs entspricht. In Figur 16 sind exemplarisch zwei aneinander angrenzende Teilabschnitte 14 und 15 gezeigt. Die beiden miteinander verbundenen Teilabschnitte 14, 15 können über mehr als die Länge des Langlochs relativ zueinander verschwenkt werden und bilden mit den beiden dann regelmäßig in Umfangsrichtung relativ zueinander versetzten Langlochhälften einen Überlappungsbereich, in welchem die Madenschraube 29 angeordnet ist und von außen betätigt werden kann.

In den Figuren 17 und 18 ist eine weitere Ausgestaltung eines Tischgestellelements gezeigt, welches aus drei Tischbeinmodulen 11 und zwei T-Verbindungsmodulen 12 zusammengefügt ist. Die beiden identisch ausgestalteten T-Verbindungsmodule 12 sind jeweils horizontal ausgerichtet und bei einer in Figur 18 gezeigten Draufsicht deckungsgleich angeordnet. An jedem freien Ende der beiden T-Verbindungsmodule 12 sind die beiden einander zugeordneten waagrecht abstehenden Teilabschnitte 15 der Längsstreben 6 und die ebenfalls waagrecht abstehenden Teilabschnitte Teilabschnitt 16 der Querstreben 5 jeweils mit einem Tischbeinmodul 11 verbunden. Auf diese Weise wird ein Tischgestellelement mit drei Tischbeinen 4 gebildet.

Während das in den Figuren 17 und 18 dargestellte Tischgestellelement in der Draufsicht eine T-förmige Anordnung der einzelnen Tischgestellmodule 11 und 12 aufweist, ist bei der in Figur 19 gezeigten Ausführungsvariante durch die entgegengesetzte Ausrichtung der T-Verbindungsmodule 12 relativ zu den Tischbeinmodulen 11 eine in der Draufsicht L-förmige Anordnung realisiert.

Die in den Figuren 20 und 21 schematisch dargestellte Ausgestaltung eines Verbindungselements 22 weist einen einstückig ausgebildeten Klemmkörper 32 auf, der seinerseits einen in Umfangsrichtung geschlossenen hülsenförmigen Verbindungsabschnitt 33 und zwei in axialer Richtung abstehende und auf gegenüberliegenden Umfangsseiten angeordnete Klemmzungen 34, 35 aufweist. Die beiden Klemmzungen 34, 35 bilden jeweils einen Klemmbereich einer Körperwandung des hülsenförmig ausgebildeten Klemmkörpers 32. Die beiden Klemmzungen 34, 35 können vor der Einführung des Klemmkörpers 32 in einen Hohlraumabschnitt 26, 27 eines Teilabschnitts 14, 15, 16 von Querstreben 5 oder Längsstreben 6 etwas radial nach außen abstehen oder beispielsweise eine abgewinkelte oder wellenförmige Formgebung aufweisen, wie es beispielhaft in den Figuren 20 und 21 dargestellt ist. Zur Montage des Verbindungselements 22 muss der Klemmkörper 32 so in die beiden Hohlraumabschnitt 26, 27 der beiden aneinander angrenzenden Teilabschnitte 14, 15, 16 von Querstreben 5 oder Längsstreben 6 eingeführt werden, dass die beiden Klemmzungen 34, 35 sich über die Fügestelle 10 zwischen den Querstreben 5 und bzw. oder Längsstreben 6 hinweg erstrecken und in beiden Hohlraumabschnitten 26, 27 radial nach außen gedrückt und klemmend an den Hohlraumabschnitten 26, 27 anliegen.

In einer ersten Klemmzunge 34 sind zwei Gewindebohrungen 28 ausgebildet. In jede Gewindebohrung 28 wird eine Madenschraube 29 eingedreht, bis eine Spitze 30 der Madenschraube 29 an der gegenüberliegend angeordneten zweiten Klemmzunge 35 anliegt und diese bei einem weiteren Eindrehen in die Gewindebohrung 28 von der ersten Klemmzunge 34 mit der Gewindebohrung 28 wegdrückt. Jede Madenschraube 29 bildet ein Spreizelement, mit welchem ein Abstand der beiden Klemmzungen 34, 35 radial vergrößert werden kann. Dadurch werden die beiden Klemmzungen 34, 35 voneinander weggedrückt und in den beiden Hohlraumabschnitten 26, 27 der beiden aneinander angrenzenden Teilabschnitte 14 ,15 ,16 der Querstreben 5 oder Längsstreben 6 klemmend festgelegt, um über das Verbindungselement 22 die beiden Teilabschnitte 14, 15, 16 der Querstreben 5 oder Längsstreben 6 kraftschlüssig miteinander zu verbinden.

Das derart gestaltete Verbindungselement 22 ist einstückig ausgebildet, wodurch eine Montage des Verbindungselement 22 und damit des Tischgestells 1 erleichtert wird.

Bei dem in den Figuren 22 und 23 dargestellten Ausführungsbeispiel für ein wiederum abweichend ausgestaltetes Verbindungselement 22 weist das Verbindungselement 22 einen im Wesentlichen hülsenförmigen Klemmkörper 32 mit zwei Verformungsschlitzebenen 36 und 37 auf, die in Figur 23 als Schnittebenen 36, 37 veranschaulicht sind. Die beiden Verformungsschlitzebenen 36 und 37 sind parallel zueinander ausgerichtet und verlaufen mit einem Abstand zueinander und jeweils mit einem Abstand zu einer Mittenachse 38 des hülsenförmigen Klemmkörpers 32. In Umfangsrichtung wird durch jede Verformungsschlitzebene 36, 37 in einem der jeweils anderen Verformungsschlitzebene 37, 36 gegenüberliegenden Bereich des hülsenförmigen Klemmkörpers 32 ein erster Klemmbereich 39 und ein in Umfangsrichtung gegenüberliegender zweiter Klemmbereich 40 begrenzt.

Von einer ersten Stirnseite 41 des Klemmkörpers 32 aus erstrecken sich zwei in der Verformungsschlitzebene 36 verlaufende Verformungsschlitze 42 bis in die Nähe einer der ersten Stirnseite 41 gegenüberliegenden zweiten Stirnseite 43 des Klemmkörpers 32. Dabei sind die beiden Verformungsschlitze 42 auf einander gegenüberliegenden Wandungsabschnitten einer hülsenförmigen Klemmkörperwandung angeordnet. Von der zweiten Stirnseite 43 des Klemmkörpers 32 erstrecken sich in entgegengesetzter Richtung zwei in der Verformungsschlitzebene 37 verlaufende Verformungsschlitze 44 bis in die Nähe der ersten Stirnseite 41. Zwischen zwei benachbart verlaufenden und sich über einen weiten axialen Bereich überlappenden Verformungsschlitzen 42 und 44 ist ein Verformungssteg 45 ausgebildet, der die beiden in Umfangsrichtung einander gegenüberliegenden Klemmbereiche 39 und 40 miteinander verbindet, sodass der hülsenförmige Klemmkörper 32 einstückig ausgebildet ist.

In dem ersten Klemmbereich 39 sind zwei Gewindebohrungen 28 ausgebildet, in denen jeweils eine Madenschraube 29 eingedreht und festgelegt werden kann. Die Madenschrauben 29 erstrecken sich im fertig montierten Zustand bis zu dem gegenüberliegend angeordneten Klemmbereich 40 und drücken die beiden Klemmbereiche 39, 40 in den beiden Hohlraumabschnitten 26, 27 der beiden aneinander angrenzenden Teilabschnitte 14, 15, 16 von Querstreben 5 oder Längsstreben 6 an die Innenseiten der beiden Hohlraumabschnitte 26, 27 an und legen dadurch das Verbindungselement 22 in beiden Hohlraumabschnitten 26, 27 klemmend fest, sodass eine zuverlässige und dauerhafte Verbindung der derart zusammengefügten Querstreben 5 und bzw. oder Längsstreben 6 bewirkt wird.

Das Verbindungselement 22 kann bereits in einem radial aufgeweiteten Zustand für die Montage zur Verfügung gestellt werden. Die beiden Klemmbereiche 39, 40 sind dann radial beabstandet zueinander angeordnet und über die Verformungsstege 45 miteinander verbunden, wobei bei einer Seitenansicht des aufgeweiteten Verbindungselements 22 die beiden Klemmbereiche 39, 40 und der in der Seitenansicht sichtbare Verformungssteg 45 einen näherungsweise Z-förmigen Verlauf aufweisen. Das radial aufgeweitete Verbindungselement 22 muss während der Montage zum Einführen in einen Hohlraumabschnitt 26, 27 etwas zusammengedrückt werden und wird dann durch eine Federwirkung des zusammengedrückten Verbindungselements 22 klemmend in dem Hohlraumabschnitt 26, 27 gehalten. Dadurch wird die Montage des Verbindungselements 22 in dem Hohlraumabschnitt 26, 27 und das Eindrehen der Madenschraube 29 erleichtert.

Alle beschriebenen und exemplarisch gezeigten Verbindungselemente 22 können auch zur Verbindung von beliebigen Hohlraumprofilen 26, 27 verwendet werden, die nicht notwendigerweise Bestandteil eines modularen Tischgestells 1 sein müssen, sondern beliebige Elemente mit geeigneten Hohlraumprofilen 26, 27 miteinander verbinden.

## Patentansprüche

1. Modulares Tischgestell (1) aus Metall, welches eine auf einem Untergrund (3) aufstellbare Stützvorrichtung für eine auf das Tischgestell (1) auflegbare Tischplatte (8) bildet, wobei das Tischgestell (1) vier Tischbeine (4) aufweist, wobei jeweils zwei Tischbeine (4) mit jeweils zwei Querstreben (5) miteinander verbunden sind und ein Stützrahmenelement (2) bilden, wobei die beiden Stützrahmenelemente (2) mit zwei Längsstreben (6) miteinander verbunden sind und jede Längsstrebe (6) senkrecht zu den Querstreben (5) ausgerichtet ist und diagonal in einem spitzen Winkel zu dem Untergrund (3) verläuft, sodass jede Längsstrebe (6) an gegenüberliegenden Enden mit jeweils einer Querstrebe (5) in den beiden Stützrahmenelementen (2) verbunden ist und die beiden Querstreben (5), die mit einer Längsstrebe (6) verbunden sind, einen unterschiedlichen Abstand zu dem Untergrund (3) aufweisen, und wobei das Tischgestell (1) in mehrere Tischgestellmodule (11, 12, 13) zerlegbar und aus diesen Tischgestellmodulen (11, 12, 13) zusammenfügbar ist, wobei eines
der mehreren Tischgestellmodule (11, 12, 13) als T-Verbindungsmodul (12) ausgebildet ist, wobei das T-Verbindungsmodul (12) einen Teilabschnitt (15) der Längsstrebe (6) und einen senkrecht dazu verlaufenden und mit einem Endabschnitt des Teilabschnitts (15) der Längsstrebe (6) unlösbar verbundenen Teilabschnitt (16) der Querstrebe (5) aufweist und wobei die miteinander verbindbaren Teilabschnitte (16, 15) der Querstreben (5) und der Längsstreben (6) jeweils aus Hohlprofilen hergestellt sind, **dadurch gekennzeichnet, dass** miteinander verbindbare Teilabschnitte (16, 15) über einen radial aufweitbaren Klemmkörper (32) miteinander verbunden sind, dessen erstes Ende in einen von einem ersten Hohlprofil umgebenen ersten Hohlprofilendbereich (26) ragt und dessen gegenüberliegendes zweites Ende in einen von einem zweiten Hohlprofil umgebenen zweiten Hohlprofilendbereich (27) ragt, wobei der radial aufweitbare Klemmkörper (32) klemmend in dem ersten und zweiten Hohlprofilendbereich (26, 27) festgelegt ist und dadurch das erste Hohlprofil mit dem zweiten Hohlprofil verbindet.

2. Modulares Tischgestell (1) nach Anspruch 1, **dadurch gekennzeichnet, dass** das Tischgestell (1) zwei Paare von jeweils gleichartig ausgebildeten T-Verbindungsmodulen (12) aufweist.

3. Modulares Tischgestell (1) nach Anspruch 1 oder Anspruch 2, **dadurch gekennzeichnet, dass** bei mindestens einem Paar der T-Verbindungsmodule (12) eine Verbindungsstelle (17) des Endes des Teilabschnitts (15) der Längsstrebe (6) einen ersten Abstand (18) zu einem ersten Ende des Teilabschnitts (16) der Querstrebe (5) und einen zweiten Abstand (19) zu einem gegenüberliebenden zweiten Ende des Teilabschnitts (16) der Querstrebe (5) aufweist, und dass der erste Abstand (18) verschieden von dem zweiten Abstand (19) ist.

4. Modulares Tischgestell (1) nach Anspruch 3, **dadurch gekennzeichnet, dass** der erste Abstand (18) mehr als doppelt so groß, vorzugsweise mehr als dreimal so groß und besonders vorzugsweise mehr als fünfmal so groß wie der zweite Abstand (19) ist.

5. Modulares Tischgestell (1) nach einem der Ansprüche 3 oder 4, **dadurch gekennzeichnet, dass** jede Querstrebe (5) einen Symmetrieabschnitt (21) aufweist, der einen mit dem zugeordneten T-Verbindungsmodul (12) verbindbaren Teilabschnitt der Querstrebe (5) bildet, wobei eine Länge des von dem Symmetrieabschnitt (21) gebildeten Teilabschnitts einer Differenz des ersten Abstands (18) und des zweiten Abstands (19) des T-Verbindungsmoduls (12) entspricht.

6. Modulares Tischgestell (1) nach einem der voranstehenden Ansprüche, **dadurch gekennzeichnet, dass** jedes Tischbein (4) unlösbar mit mindestens einem senkrecht abstehenden Teilabschnitt (14) einer Querstrebe (5) verbunden ist.

7. Modulares Tischgestell (1) nach einem der voranstehenden Ansprüche, dass die beiden Längsstreben (6) über ein gemeinsames Kreuzungsmodul (13) miteinander verbunden sind, wobei das Kreuzungsmodul (13) einen mittleren Teilabschnitt der ersten Längsstrebe und einen mittleren Teilabschnitt der zweiten Längsstrebe aufweist, die einander kreuzend miteinander verbunden sind, wobei jeder der beiden mittleren Teilabschnitte an seinen gegenüberliegenden Enden jeweils mit einem T-Verbindungsmodul (12) verbindbar ist.

8. Modulares Tischgestell (1) nach Anspruch 7, **dadurch gekennzeichnet, dass** die beiden mittleren Teilabschnitte des Kreuzungsmoduls (13) relativ zueinander verschwenkbar miteinander verbunden sind.

9. Modulares Tischgestell (1) nach einem der voranstehenden Ansprüche, dass bei jedem T-Verbindungsmodul (12) der Teilabschnitt (15) einer Längsstrebe (6) mit dem senkrecht dazu verlaufenden Teilabschnitt (16) der Querstrebe (5) verschweißt ist.

10. Modulares Tischgestell (1) nach einem der voranstehenden Ansprüche, **dadurch gekennzeichnet, dass** der radial aufweitbare Klemmkörper (32) hülsenförmig ausgebildet ist und mindestens einen ersten und einen zweiten Klemmbereich (39, 40) einer Klemmkörperwandung aufweist, die in Umfangsrichtung einander gegenüberliegen und mit mindestens einem Spreizelement radial nach außen verlagerbar sind, welches in dem ersten Klemmbereich (39) gelagert werden und in Wirkverbindung mit dem zweiten Klemmbereich (40) gebracht werden kann.

11. Modulares Tischgestell (1) nach Anspruch 10, **dadurch gekennzeichnet, dass** der hülsenförmige Klemmkörper (32) zwei Verformungsschlitzebenen (36, 37) aufweist, die in einem Abstand zueinander verlaufen, die sich jeweils von einer Stirnseite (41, 43) aus bis zu der jeweils gegenüberliegenden Stirnseite (43, 41) erstrecken und die auf einem der anderen Verformungsschlitzebene (37, 36) gegenüberliegenden Bereich einen ersten oder zweiten Klemmbereich (39, 40) der hülsenförmigen Klemmkörperwandung begrenzen, dass von jeder Stirnseite (41, 43) aus zwei in derselben Verformungsschlitzebene (36, 37) auf gegenüberliegenden Wandungsabschnitten der hülsenförmigen Klemmkörperwandung verlaufende Verformungsschlitze (42, 44) ausgebildet sind, die sich bis in die Nähe der gegenüberliegenden Stirnseite (43, 41) erstrecken.

## Claims

1. Modular table frame (1) made of metal, which forms a support device that can be placed on a base (3) for a tabletop (8) that can be placed on the table frame (1), wherein the table frame (1) has four table legs (4), wherein in each case two table legs (4) are connected to one another by in each case two cross struts (5) and form a support frame element (2), wherein the two support frame elements (2) are connected to one another by two longitudinal struts (6), and each longitudinal strut (6) is oriented perpendicular to the cross struts (5) and extends diagonally at an acute angle relative to the base (3), such that each longitudinal strut (6) is connected at opposite ends to a respective cross strut (5) in the two support frame elements (2), and the two cross struts (5) that are connected to a longitudinal strut (6) have different distances from the base (3), and wherein the table frame (1) can be disassembled into a plurality of table frame modules (11, 12, 13) and assembled from these table frame modules (11, 12, 13), wherein one of the plurality of table frame modules (11, 12, 13) is designed as a T-connecting module (12), wherein the T-connecting module (12) comprises a partial section (15) of the longitudinal strut (6) and a partial section (16) of the cross strut (5) extending perpendicular thereto and non-detachably connected to an end section of the partial section (15) of the longitudinal strut (6), and wherein the connectable partial sections (16, 15) of the cross struts (5) and the longitudinal struts (6) are each made of hollow profiles, **characterized in that** the connectable partial sections (16, 15) are connected to one another by means of a radially expandable clamping body (32), the first end of which extends into a first hollow-profile end region (26) surrounded by a first hollow profile and the opposite second end of which extends into a second hollow-profile end region (27) surrounded by a second hollow profile, wherein the radially expandable clamping body (32) is fixed in a clamping manner in the first and second hollow-profile end regions (26, 27) and thereby connects the first hollow profile to the second hollow profile.

2. Modular table frame (1) according to claim 1, **characterized in that** the table frame (1) has two pairs of identically designed T-connecting modules (12).

3. Modular table frame (1) according to claim 1 or claim 2, **characterized in that** in at least one pair of the T-connecting modules (12), a connection point (17) of the end of the partial section (15) of the longitudinal strut (6) has a first distance (18) from a first end of the partial section (16) of the cross strut (5) and a second distance (19) from an opposite second end of the partial section (16) of the cross strut (5), and that the first distance (18) is different from the second distance (19).

4. Modular table frame (1) according to claim 3, **characterized in that** the first distance (18) is more than twice as large, preferably more than three times as large and particularly preferably more than five times as large as the second distance (19).

5. Modular table frame (1) according to one of claims 3 or 4, **characterized in that** each cross strut (5) has a symmetry section (21) which forms a partial section of the cross strut (5) connectable to the associated T-connecting module (12), wherein a length of the partial section formed by the symmetry section (21) corresponds to a difference between the first distance (18) and the second distance (19) of the T-connecting module (12).

6. Modular table frame (1) according to one of the preceding claims, **characterized in that** each table leg (4) is non-detachably connected to at least one vertically projecting partial section (14) of a cross strut (5).

7. Modular table frame (1) according to one of the preceding claims, **characterized in that** the two longitudinal struts (6) are connected to one another via a common crossing module (13), wherein the crossing module (13) comprises a central partial section of the first longitudinal strut and a central partial section of the second longitudinal strut, which are connected to one another in a crossing manner, wherein each of the two central partial sections is connectable at its opposite ends to a respective T-connecting module (12).

8. Modular table frame (1) according to claim 7, **characterized in that** the two central partial sections of the crossing module (13) are connected to one another so as to be pivotable relative to one another.

9. Modular table frame (1) according to one of the preceding claims, **characterized in that** in each T-connecting module (12) the partial section (15) of a longitudinal strut (6) is welded to the partial section (16) of the cross strut (5) extending perpendicular thereto.

10. Modular table frame (1) according to one of the preceding claims, **characterized in that** the radially expandable clamping body (32) is designed in the form of a sleeve and has at least a first and a second clamping region (39, 40) of a clamping body wall, which are located opposite one another in the circumferential direction and can be displaced radially outward by means of at least one spreading element, which can be mounted in the first clamping region (39) and brought into operative connection with the second clamping region (40).

11. Modular table frame (1) according to claim 10, **characterized in that** the sleeve-shaped clamping body (32) has two deformation-slot planes (36, 37) which extend at a distance from one another, each of which extends from one end face (41, 43) to the respective opposite end face (43, 41) and which delimit, in a region opposite the other deformation-slot plane (37, 36), a first or second clamping region (39, 40) of the sleeve-shaped clamping body wall, and that from each end face (41, 43) two deformation slots (42, 44) extending in the same deformation-slot plane (36, 37) on opposite wall sections of the sleeve-shaped clamping body wall are formed, which extend up to the vicinity of the opposite end face (43, 41).

## Revendications

1. Châssis de table modulaire (1) en métal, formant un dispositif de support pouvant être posé sur un support (3) pour un plateau de table (8) pouvant être posé sur le châssis de table (1), le châssis de table (1) comprenant quatre pieds de table (4), chaque fois deux pieds de table (4) étant reliés entre eux par deux traverses (5) et formant un élément de cadre de support (2), les deux éléments de cadre de support (2) étant reliés entre eux par deux longerons (6), chaque longeron (6) étant orienté perpendiculairement aux traverses (5) et s'étendant de manière diagonale sous un angle aigu par rapport au support (3), de sorte que chaque longeron (6) est relié, à ses extrémités opposées, respectivement à une traverse (5) dans les deux éléments de cadre de support (2), et que les deux traverses (5) reliées à un longeron (6) présentent des distances différentes par rapport au support (3), et le châssis de table (1) étant démontable en plusieurs modules de châssis de table (11, 12, 13) et assemblable à partir de ces modules de châssis de table (11, 12, 13), l'un desdits modules de châssis de table (11, 12, 13) étant réalisé sous la forme d'un module de liaison en T (12), le module de liaison en T (12) comprenant une section partielle (15) du longeron (6) et une section partielle (16) de la traverse (5) s'étendant perpendiculairement à celle-ci et reliée de manière indémontable à une section d'extrémité de la section partielle (15) du longeron (6), et les sections partielles (16, 15) des traverses (5) et des longerons (6) pouvant être reliées entre elles étant réalisées chacune à partir de profils creux, **caractérisé en ce que** les sections partielles (16, 15) pouvant être reliées entre elles sont reliées l'une à l'autre au moyen d'un corps de serrage radialement expansible (32), dont une première extrémité s'étend dans une première zone d'extrémité de profil creux (26) entourée par un premier profil creux et dont l'extrémité opposée s'étend dans une seconde zone d'extrémité de profil creux (27) entourée par un second profil creux, le corps de serrage radialement expansible (32) étant fixé par serrage dans les première et seconde zones d'extrémité de profil creux (26, 27) et reliant ainsi le premier profil creux au second profil creux.

2. Châssis de table modulaire (1) selon la revendication 1, **caractérisé en ce que** le châssis de table (1) comporte deux paires de modules de liaison en T (12) réalisés de manière identique.

3. Châssis de table modulaire (1) selon la revendication 1 ou 2, **caractérisé en ce que**, pour au moins une paire de modules de liaison en T (12), un point de liaison (17) de l'extrémité de la section partielle (15) du longeron (6) présente une première distance (18) par rapport à une première extrémité de la section partielle (16) de la traverse (5) et une seconde distance (19) par rapport à une seconde extrémité opposée de la section partielle (16) de la traverse (5), et **en ce que** la première distance (18) est différente de la seconde distance (19).

4. Châssis de table modulaire (1) selon la revendication 3, **caractérisé en ce que** la première distance (18) est supérieure au double, de préférence supérieure au triple et particulièrement de préférence supérieure au quintuple de la seconde distance (19).

5. Châssis de table modulaire (1) selon l'une des revendications 3 ou 4, **caractérisé en ce que** chaque traverse (5) comporte une section de symétrie (21) qui forme une section partielle de la traverse (5) pouvant être reliée au module de liaison en T (12) associé, une longueur de la section partielle formée par la section de symétrie (21) correspondant à une différence entre la première distance (18) et la seconde distance (19) du module de liaison en T (12).

6. Châssis de table modulaire (1) selon l'une des revendications précédentes, **caractérisé en ce que** chaque pied de table (4) est relié de manière indémontable à au moins une section partielle (14) d'une traverse (5) faisant saillie verticalement.

7. Châssis de table modulaire (1) selon l'une des revendications précédentes, **caractérisé en ce que** les deux longerons (6) sont reliés l'un à l'autre par un module de croisement commun (13), le module de croisement (13) comprenant une section partielle centrale du premier longeron et une section partielle centrale du second longeron, lesquelles sont reliées entre elles de manière croisée, chacune des deux sections partielles centrales étant, à ses extrémités opposées, reliée de manière connectable à un module de liaison en T (12).

8. Châssis de table modulaire (1) selon la revendication 7, **caractérisé en ce que** les deux sections partielles centrales du module de croisement (13) sont reliées entre elles de manière pivotante l'une par rapport à l'autre.

9. Châssis de table modulaire (1) selon l'une des revendications précédentes, **caractérisé en ce que**, dans chaque module de liaison en T (12), la section partielle (15) d'un longeron (6) est soudée à la section partielle (16) de la traverse (5) s'étendant perpendiculairement à celle-ci.

10. Châssis de table modulaire (1) selon l'une des revendications précédentes, **caractérisé en ce que** le corps de serrage radialement expansible (32) est réalisé sous forme de manchon et comporte au moins une première et une seconde zone de serrage (39, 40) d'une paroi du corps de serrage, lesquelles sont disposées l'une en face de l'autre dans le sens circonférentiel et peuvent être déplacées radialement vers l'extérieur au moyen d'au moins un élément d'écartement, lequel peut être logé dans la première zone de serrage (39) et amené en liaison fonctionnelle avec la seconde zone de serrage (40).

11. Châssis de table modulaire (1) selon la revendication 10, **caractérisé en ce que** le corps de serrage en forme de manchon (32) comporte deux plans de fentes de déformation (36, 37) s'étendant à distance l'un de l'autre, chacun s'étendant d'une face frontale (41, 43) jusqu'à la face frontale opposée correspondante (43, 41) et délimitant, dans une zone opposée à l'autre plan de fentes de déformation (37, 36), une première ou une seconde zone de serrage (39, 40) de la paroi du corps de serrage en forme de manchon, et **en ce qu'**à partir de chaque face frontale (41, 43) sont formées deux fentes de déformation (42, 44) s'étendant dans le même plan de fentes de déformation (36, 37) sur des sections de paroi opposées de la paroi du corps de serrage en forme de manchon, lesquelles s'étendent jusqu'à proximité de la face frontale opposée (43, 41).
